# EUROPÄISCHE PATENTSCHRIFT

(11) **EP 0 172 136 B1**
(45) Veröffentlichungstag und Bekanntmachung des Hinweises auf die Patenterteilung: **04.05.1988**
(21) Anmeldenummer: 85810339.3
(22) Anmeldetag: 23.07.1985
(51) Int. Cl.: E05F 15/00

(54) **Schaltleiste zum Schutz von Personen und Gegenständen**
Contacting edge for the protection of persons and objects
Bordure à interrupteur pour la protection de personnes et d'objets

(30) Priorität: 06.08.1984 CH 3781/84
(43) Veröffentlichungstag der Anmeldung: 19.02.1986
(73) Patentinhaber: Gilgen AG, CH-3150 Schwarzenburg (CH)
(72) Erfinder: Gilgen, Jakob, CH-3150 Schwarzenburg (CH)
(74) Vertreter: Schweizer, Hans

(56) Entgegenhaltungen:
- EP-A- 0 103 726
- DE-A- 2 714 280
- DE-A- 2 917 797
- FR-A- 2 135 922

## Beschreibung

Die Erfindung betrifft eine Schaltleiste gemäss dem Oberbegriff des Patentanspruches 1.

In der DE-A-2 719 438 ist eine Schaltleiste dieser Art beschrieben, die Teil einer Schutzeinrichtung an einer durch einen Antrieb bewegbaren Schliesskante ist. Innerhalb eines Gummiprofiles sind zwei Elektrodenpaare angeordnet. Die zwei streifenförmigen Elektroden jedes Elektrodenpaares erstrecken sich über die ganze Länge der Schaltleiste und sind in einem Abstand isoliert voneinander angeordnet. Wenn eine äussere Kraft an irgendeiner Stelle auf das Gummiprofil einwirkt, so wird dieses zusammengepresst, wobei sich die einander gegenüberliegenden streifenförmigen Elektroden berühren. Der dabei auftretende Kurzschluss zwischen den Elektroden wird mittels einem Ueberwachungsstromkreis festgestellt und der die Schliesskante bewegende Antrieb abgestellt. Die einen Enden jedes Elektrodenpaares sind mit dem Ueberwachungsstromkreis verbunden und an den anderen Enden ist je ein Widerstand angeschlossen, die gestatten, die Betriebsbereitschaft zu überwachen bzw. einen Kurzschluss festzustellen. Diese bekannte Ausführungsform stellt sehr hohe Anforderungen an die Sauberkeit bzw. Korrosionsbeständigkeit der Elektroden. Falls eine der Elektroden beschädigt und unterbrochen wird, muss das ganze Elektrodenpaar ersetzt werden. Weiter ist der Ueberwachungsstromkreis kompliziert, weil er zwischen Ruhestrom, Kurzschlussstrom und kein Strom unterscheiden muss.

Es ist Aufgabe der Erfindung, eine Schaltleiste der eingangs genannten Art zu schaffen, die betriebssicher, robust und einfach im Aufbau ist. Weiter soll die Schaltleiste mit einem einfachen Ueberwachungsstromkreis zusammenarbeiten können.

Die erfindungsgemässe Schaltleiste ist durch die im kennzeichnenden Teil des Patentanspruches 1 angeführten Merkmale gekennzeichnet. Weitere Merkmale der Erfindung sind Gegenstand der Ansprüche 2 bis 7.

In der Zeichnung sind Ausführungsbeispiele der erfindungsgemässen Schaltleiste dargestellt. Es zeigen
Fig. 1 die Seitenansicht eines Ausführungsbeispiels der erfindungsgemässen Schaltleiste, wobei der besseren Uebersicht wegen Teile weggeschnitten sind,
Fig. 2 einen Teil der Schaltleiste gemäss der Fig. 1, in einem grösseren Massstab gezeichnet, und mit einem anders ausgebildeten Bügel,
Fig. 3 einen Schnitt entlang der Linie 111-111 der Fig. 2,
Fig. 4 einen Schnitt entlang der Linie IV-IV der Fig. 2,
Fig. 5 einen anders ausgebildeten Halter als in den Fig. 1 und 3 dargestellt, und
Fig. 6 die vergrösserte Darstellung eines Teiles einer der Kontaktvorrichtungen der Schaltleiste gemäss der Fig. 1 in der Arbeitsstellung.

Die in der Fig. 1 teilweise im Schnitt dargestellte Ausführungsform der erfindungsgemässen Schaltleiste umfasst eine Schiene 1, vorzugsweise aus einem Aluminiumprofil, dessen Querschnitt aus der Fig. 3 ersichtlich ist, eine Anzahl hintereinander angeordnete Kontaktvorrichtungen 2, die mittels federnden Organen 3 gegenüber der Schiene 1 auf Abstand gehalten sind, und eine elastische Schutzhülle 4, welche die Kontaktvorrichtungen 2 umgibt und deren Längsränder, wie aus der Fig. 3 ersichtlich, formschlüssig mit den schmalen Längsseiten der Schiene 1 verbunden sind.

Jede der Kontaktvorrichtungen 2 umfasst zwei elektrisch leitende Bolzen 6, 6' aus einem Metall, zwei elektrisch isolierende Halter 7 und ein elastisches Element 8, vorzugsweise eine Schraubenfeder. Die Halter 7 weisen je eine zentrale Bohrung 9, durch die sich einer der Bolzen 6 bzw. 6' erstreckt und einen zylindrischen Ansatz 10 auf, siehe auch Fig. 2 und 6. Die Halter 7 sind starr mit . den ihnen zugeordneten Bolzen 6 bzw. 6' verbunden, so dass die Endbereiche der Bolzen 6 um eine definierte Länge über die Ansätze 10 vorstehen. Die Enden der Schraubenfeder 8 sind auf je einen der Ansätze 10 aufgesetzt und mit ihm fest verbunden. Diese Verbindung erfolgt durch Presssitz, Kleben oder durch Anbringen eines Gewindes am Ansatz, auf welches Gewinde die Schraubenfeder 8 aufgeschraubt ist.

Die Schraubenfeder 8 ist vorgespannt, so dass die leicht gerundeten, benachbarten Enden der Bolzen 6 bzw. 6' gegeneinandergepresst werden. Wie oben erwähnt umfasst jede Kontaktvorrichtung 2 zwei Bolzen 6 bzw. 6', wobei bei einer Hintereinanderanordnung von mehreren Kontaktvorrichtungen 2 die an den beiden Enden angeordneten Bolzen 6' an ihren äusseren Enden Mittel zum Anschliessen je eines Leiters 11 bzw. 12 aufweisen, die in der Fig.1 strichpunktiert angedeutet sind. Die genannten Mittel umfassen beim dargestellten Ausführungsbeispiel ein auf das äussere Ende der Bolzen 6' geschnittenes Gewinde und auf dieses aufgeschraubte Muttern 13. Die Leiter 11 und 12 können auch direkt an die äusseren Enden der Bolzen 6' angelötet sein.

Die Bolzen 6 and 6' können beispielsweise über ihre ganze Länge mit einem Aussengewinde und die zentrale Bohrung 9 der Halter 7 mit einem Innengewinde versehen sein, so dass die Halter 7 auf die Bolzen 6, 6' aufgeschraubt werden können. Bei einer solchen Ausführung kann die Vorspannung der Schraubenfeder 8 genau eingestellt werden, worauf dann die Halter 7 mit Hilfe einer Gegenmutter gegenüber dem zugehörigen Bolzen fixiert werden.

Die hintereinander angeordneten und durch die Schraubenfedern 8 aneinandergepressten Bolzen 6 und 6' bilden einen Strompfad, der ein Teil eines in der Fig. 1 nur prinzipiell strichpunktiert dargestellten Stromkreises ist, der die Leiter 11 und 12, ein Relais 14 mit einem Arbeitskontakt 15 und eine Stromquelle 16 umfasst. Wenn sich die Schaltleiste in der in der Fig. 1 gezeichneten Stellung befindet, ist der Stromkreis geschlossen und somit das Relais 14 erregt und der Arbeitskontakt 15 geschlossen. Wirkt eine äussere Kraft auf die Schaltleiste ein, so wird der oben genannte Strompfad auf eine weiter unten beschriebene Weise unterbrochen. Danach fällt das Relais 14 ab und der Arbeitskontakt 15 wird geöffnet. Auf diese Weise kann, wenn die Schaltleiste beispielsweise an einem Schiebetor angeordnet ist, der Antrieb des Schiebetores abgeschaltet werden, wenn sich eine Person oder ein Gegenstand in der Bewegungsbahn des Schiebetores befindet.

Die Hintereinanderanordnung der Kontaktvorrichtungen 2 wird durch die federnden Organe 3, beispielsweise durch U-förmige Drahtbügel 17, auf Abstand gegenüber der Schiene 1 gehalten. Diese Halterung ist so ausgebildet, dass sich die einzelnen Bolzen 6 und 6' in Richtung zur Schiene hin bewegen und um wenigstens eine, vorzugsweise zwei, senkrecht zur Längsachse der Bolzen stehende Raumachsen verschwenken können. Zu diesem Zwecke sind die freien Enden 18 der Schenkel der Drahtbügel 17 mittels Klötzen 19, die mit der Schiene 1 verklemmt sind, an dieser befestigt. Der Steg 20 des Drahtbügels 17, nur in der Fig. 3 erkennbar, erstreckt sich durch eine schlitzförmige Oeffnung 21 in einem Halteglied 22, dessen Querschnitt in der Fig. 4 dargestellt ist. Die Verbindung des Drahtbügels 17 über das Halteglied 22 mit der schlitzförmigen Oeffnung 21 mit dem durch das Halteglied 21 gehaltenen Bolzen 6 bzw. 6' gestattet, dass sich der Bolzen durch eine äussere Krafteinwirkung zur Schiene 1 hin bewegt, relativ frei um eine zur Längsachse der Schiene 1 und parallel zu ihrer Hauptebene, d. h. der Auflagefläche 23 der Schiene 1, verlaufende Achse und um eine senkrecht zur Längsachse der Schiene 1 und senkrecht zur genannten Hauptebene verlaufende Achse schwenkbar ist.

Die schlitzförmige Oeffnung 21 ist in einem Ansatz 24 des Haltegliedes 22 angeordnet, wobei der Ansatz 24 auch zur Begrenzung der Bewegung in Richtung zur Schiene 1 hin dient. Der dem Ansatz 24 gegenüberliegende Teil des Haltegliedes 22 ist in vorteilhafter Weise gegabelt, so dass das Halteglied 22 bequem auf den zugeordneten Bolzen 6 aufgesetzt werden kann. Die Fig. 6 zeigt teilweise zwei Bolzen 6 mit dem auf diesen aufgesetzten Halter 7 und der durch die zylindrischen Ansätze 10 der Halter 7 getragenen Schraubenfeder 8 in einem grösseren Massstab gezeichnet. Durch eine äussere Krafteinwirkung sind die Längsachsen der Bolzen 6 nicht in einer im wesentichen geraden Linie angeordnet, sondern schliessen einen stumpfen Winkel von etwa 150° ein, was durch Verschwenken des einen Bolzens 6 um 30° oder beider Bolzen 6 um je 15° um die eine oder andere weiter oben genannte Achse bewirkt wurde. Wie weiter oben schon erwähnt, sind die Schraubenfedern auch dann vorgespannt, wenn keine äussere Krafteinwirkung auf die Hintereinanderanordnung der Kontaktvorrichtungen 2 einwirkt. Dieser Zustand ist in den Fig. und 2 dargestellt, wobei zwischen den einzelnen Windungen der Schraubenfeder 8 je ein kleiner Abstand von 0,05 bis 0,3 mm vorhanden ist. Dieser geringe Abstand ist aus den Fig. 1 und 2 nicht ersichtlich. Die Schraubenfeder 8 erfüllt zwei Aufgaben, einerseits presst sie die benachbarten Enden der Bolzen 6 gegeneinander und andererseits ist sie bestrebt, die hintereinander angeordneten Kontaktvorrichtungen 2 längs einer im wesentlichen geraden Linie auszurichten. Falls es für einen speziellen Anwendungszweck erforderlich ist, kann die Schiene 1 auch eine leichte Krümmung aufweisen, wobei sich dann die Kontaktvorrichtungen angenähert längs einer zur Schiene parallelen Linie ausrichten.

Findet nun durch eine äussere Krafteinwirkung eine relative Verschwenkung der beiden Bolzen 6 statt, deren benachbarte Enden im gestreckten Zustand der Kontaktvorrichtungen 2 einander berühren, so wird der mittlere Bereich der Schraubenfeder 8 gekrümmt, wobei jene Windungsteile mit dem kleinsten Krümmungsradius aneinander anliegen und jene Teile der Windungen mit dem grössten Krümmungsradius voneinander entfernt werden. Das Anliegen derjenigen Windungsteile mit dem kleinsten Krümmungsradius aneinander bewirkt, dass sich die benachbarten Enden der Bolzen 6 voneinander entfernen, wodurch der weiter oben genannte Strompfad zwangsläufig unterbrochen wird, solange die Kraftwirkung vorhanden ist. Hört die äussere Krafteinwirkung auf, so werden die verschwenkten Bolzen 6 durch die Rückführkraft der vorgespannten Schraubenfeder 8 wieder zurückgeschwenkt, so dass die Längsachsen der Bolzen 6 wieder längs der im wesentlichen geraden Linie ausgerichtet sind. Da sich dann die Enden der Bolzen 6 wieder berühren, wird der Strompfad wieder geschlossen.

Wirkt an irgend einer Stelle oder an mehreren Stellen der Hintereinanderanordnung der Kontaktvorrichtungen 2 eine äussere Kraft auf sie ein, so werden wenigstens zwei Bolzen 6 bzw. 6' auf die in der Fig. 6 dargestellten Weise relativ zuein- . ander verschwenkt, woraus sich ein Unterbruch des genannten Strompfades ergibt.

Aus der Fig. 1 ist erkennbar, dass die beiden äussersten Kontaktvorrichtungen 2 je einen der Bolzen 6 sowie je einen der Bolzen 6' umfassen, und dass die dazwischen angeordneten Kontaktvorrichtungen 2 je zwei der Bolzen 6 umfassen, wobei jeweilen die eine Hälfte der Bolzen 6 der nächstfolgenden Kontaktvorrichtung zugeordnet ist. Vorzugsweise sind alle Bolzen 6 gleich lang. Zum Erhalten einer gewünschten Länge der Schaltleiste für einen bestimmten Anwendungszweck kann ein Bolzen oder können mehrere Bolzen kürzer ausgebildet sein.

Die Fig. 5 zeigt eine Ausführungsform eines Halters 7', der die zentrale Bohrung 9 zur Aufnahme des nur teilweise dargestellten Bolzens 6 und den zylindrischen Ansatz 10 zur Aufnahme der Schraubenfeder 8 aufweist. Zusätzlich besitzt der Halter 7' einen Ansatz 25, in dem sich die schlitzförmige Oeffnung 21' zur Aufnahme des Steges 20 des Drahtbügels 17' befindet. Werden Halter 7' gemäss der Fig. 5 verwendet, so kann auf die Halteglieder 22 verzichtet werden. An deren Stelle können dann lediglich nicht dargestellte Distanzrohre 26, siehe Fig. 2, verwendet werden.

Die in der Fig. 2 dargestellten Drahtbügel 17' weisen je eine Biegestelle 27 auf. Die Biegestelle 27 verleiht dem Drahtbügel 17' eine geknickte Federcharakteristik. Wenn die betreffende Kontaktvorrichtung 2 so weit zur Schiene 1 hin bewegt wird, so dass die Biegestelle 27 an ihr anliegt, wird die Federkraft von diesem Moment an wesentlich grösser, wodurch sich eine Anschlagwirkung zur Begrenzung des Bewegungsweges der Kontaktvorrichtung 2 zur Schiene 1 hin ergibt.

Jeder der Klötze 19 zur Befestigung der Schenkelenden 30 der Drahtbügel 17' weist an zwei benachbarten Ecken je einen Ausschnitt 28 auf, durch den sich ein Abschnitt 29 zwischen zwei Biegestellen der Schenkelenden erstreckt. Die Enden 30 der Schenkel sind zwischen dem zugehörigen Klotz 19 und einer nach innen vorstehenden Rippe 31 des Profiles der Schiene 1 eingeklemmt. Jeder Klotz wird durch eine Madenschraube 32, deren eines Ende an den Bodenteil 33 der Schiene anliegt, bezogen auf die Fig. 2 und 3, nach oben gepresst.

Die Anordnung der Drahtbügel 17 bzw. 17' könnte auch umgekehrt erfolgen, d. h. die Schenkelenden könnten fest mit den Haltegliedern bzw. den Haltern verbunden sein und der Steg der Drahtbügel könnte in einer schlitzförmigen Oeffnung in einer Längsrippe des Profiles der Schiene 1 beweglich angeordnet sein. Anstelle über die Drahtbügel 17 bzw. 17' können die Halteglieder bzw. die Halter über nicht gezeichnete Schraubenfedern oder Stäbe aus gummielastischem Material mit der Schiene verbunden sein.

Die oben beschriebene Schaltleiste ist insbesondere zum Anbauen an Türen, Tore und Hebeeinrichtungen bestimmt, deren Stirnflächen oder Kanten sich beim Schliessen aufeinander zu oder gegen einen festen Teil bewegen. Aufgabe der Schaltleiste ist es, den Ueberwachungsstromkreis 11, 12, 14, 16 (Fig. 1) zu unterbrechen, wenn sich eine Person oder ein Gegenstand während dem Schliessvorgang in der Bewegungsbahn der Türe bzw. des Tores befindet.

Weiter kann die Schaltleiste überall dort zum Schutz von Personen und/oder Gegenständen eingesetzt werden, wo sich ein durch einen Antrieb beweglicher Teil gegen einen ortsfesten Teil bewegt, z. B. bei Hebebühnen und Schutzvorrichtungen bei Stanzmaschinen.

Der robuste Aufbau der Schaltleiste ergibt eine lange Lebensdauer. Durch die vorgespannten Schraubenfedern 8 ergibt sich ein relativ grosser Kontaktdruck zwischen den benachbarten, vorzugsweise bombierten Enden der Bolzen 6, so dass praktisch keine Kontaktprobleme auftreten. Weil die Enden der Bolzen 6 bei äusserer Krafteinwirkung sich leicht in der Querrichtung zueinander verschieben, ergibt sich eine Selbstreinigung der Kontaktstellen.

## Patentansprüche

1. Schaltleiste, die zum Schutz von Personen und Gegenständen an einem beweglichen Teil, insbesondere Türen, montierbar ist, mit wenigstens zwei längs einer Schiene. (1) angeordneten elektrischen Kontaktvorrichtungen und einer elastischen Hülle (4) zum Schützen der genannten Vorrichtungen vor Verschmutzung, wobei jede Kontaktvorrichtung zwei elektrisch isolierende Halter (7 ; 7') und zwei elektrisch leitende Bolzen (6, 6') umfasst, dadurch gekennzeichnet, dass jeder Kontaktvorrichtung je ein elastisches Element (8) zugeordnet ist, dass das eine Ende des Elementes mit dem einen Halter (7 ; 7') und das andere Ende des Elementes mit dem anderen Halter (7 ; 7') verbunden ist, dass das elastische Element (8) zum Aneinanderpressen der benachbarten Enden der Bolzen (6, 6') vorgespannt ist, dass wenigstens zwei der in Längsrichtung hintereinander angeordneten Bolzen mittels federnden Organen (3) gegenüber der Schiene (1) auf Abstand und im unbelasteten Zustand im wesentlichen parallel dazu gehalten sind, und dass die Organe (3) so ausgebildet sind, dass die Bolzen bei Einwirkung einer äusseren Kraft in Richtung zur Schiene hin beweglich und zumindest um quer zur Längsrichtung der Schiene und im wesentlichen parallel zur Hauptebene der Schiene verlaufende Achsen schwenkbar sind.

2. Schaltleiste nach Anspruch 1, dadurch gekennzeichnet, dass die genannten Organe (3) so ausgebildet sind, dass die Bolzen (6, 6') bei Einwirkung einer äusseren Kraft um quer zur Längsrichtung der Schiene und im wesentlichen senkrecht zur Hauptebene der Schiene verlaufende Achsen schwenkbar sind.

3. Schaltleiste nach Anspruch 1 oder 2, dadurch gekennzeichnet, dass das elastische Element eine auf Zug vorgespannte Schraubenfeder (8) ist und die Endbereiche der benachbarten Bolzen (6, 6') umgibt und dass bei einer relativen Verschwenkung der Bolzen durch die äussere Krafteinwirkung um mehr als 10° die Windungen der Schraubenfeder (8) im Bereich des kleinsten Radius der durch die Verschwenkung hervorgerufenen Krümmung der Schraubenfeder aneinander anliegen, so dass bei einer weitergehenden Verschwenkung der Bolzen sich die Stirnflächen derselben voneinander entfernen, wodurch ein durch die Bolzen gebildeter Strompfad zwangsläufig unterbrochen wird.

4. Schaltleiste nach einem der vorangehenden Ansprüche, dadurch gekennzeichnet, dass das federnde Organ ein U-förmiger Drahtbügel (17 ; 17') ist, dass die Schenkelenden (30) starr mit der Schiene (1) verbunden sind und dass sich der die Schenkel verbindende Steg (20) durch eine schlitzförmige Oeffnung (21 ; 21') in einem der Halter (7') oder in einem am Bolzen befestigten Halteglied (22) erstreckt.

5. Schaltleiste nach Anspruch 4, dadurch gekennzeichnet, dass die schlitzförmige Oeffnung (21) in einem Ansatz (24) des Haltegliedes (22) angeordnet ist, und dass der Ansatz als Anschlag zur Begrenzung der Bewegung der Bolzen in Richtung zur Schiene (1) dient.

6. Schaltleiste nach Anspruch 4, dadurch gekennzeichnet, dass der Drahtbügel (17') im mittleren Bereich eine Biegestelle (27) aufweist und dass der Teil zwischen der Biegestelle und dem Steg des Drahtbügels zur Begrenzung der Bewegung der Bolzen in Richtung zur Schiene (1) dient.

7. Schaltleiste nach einem der Ansprüche 1 bis 3, dadurch gekennzeichnet, dass das federnde Organ eine weitere Schraubenfeder oder ein gummielastischer Stab ist.

## Claims

1. Switch strip which is mountable on a mov- ' able part, particularly doors, for the protection of persons and objects, having at least two electrical contact devices disposed along a track (1) and an elastic sheath (4) for protecting the said devices from soiling, each contact device comprising two electrically insulating holders (7 ; 7') and two electrically conductive pins (6, 6'), characterized in that an elastic element (8) is respectively associated with each contact device, that one end of the element is connected to the one holder (7 ; 7') and the other end of the element to the other holder (7 ; 7'), that the elastic element (8) is biased for pressing the adjacent ends of the pins (6, 6') against one another, that at least two of the pins disposed longitudinally in succession are kept spaced from the track (1) by means of resilient components (3) and in the non-loaded state substantially parallel thereto, and that the components (3) are so constructed that the pins, under the influence of an external force, are movable towards the track and pivotable at least about axes running at right angles to the longitudinal direction of the track and substantially parallel to the principal plane of the track.

2. Switch strip according to claim 1, characterized in that the said components (3) are so constructed that the pins (6, 6'), under the influence of an external force, are pivotable about axes running at right angles to the longitudinal direction of the track and substantially perpendicular to the principal plane of the track.

3. Switch strip according to claims 1 or 2, characterized in that the elastic element is a spiral spring (8) biased under tension and surrounds the end regions of the adjacent pins (6, 6'), and that upon a relative pivoting of the pins through the external force influence by more than 10°, the coils of the spiral spring (8) in the region of the smallest radius of the curvature brought about by the pivoting rest against one another so that upon continued pivoting of the pins, the end faces thereof move away from each other, where by a current circuit formed by the pins is automatically interrupted.

4. Switch strip according to one of the preceding claims, characterized in that the resilient component is a U-shaped wire bow (17 ; 17'), that the ends (30) of the legs are rigidly connected to the track (1), and that the crosspiece (20) connecting the legs extends though a slot-shaped opening (21 ; 21') in one of the holders (7') or in a support member (22) fixed to the pin.

5. Switch strip according to claim 4, characterized in that the slot-shaped opening (21) is disposed in an appendage (24) of the support member (22), and that the appendage serves as a stop for limiting the movement of the pins towards the track (1).

6. Switch strip according to claim 4, characterized in that the wire bow (17') has a bend (27), and the portion between the bend and the crosspiece of the wire bow serves to limit the movement of the pins towards the track (1).

7. Switch strip according to one of the claims 1 to 3, characterized in that the resilient component is a further spiral spring or a rubber-elastic rod.

## Revendications

1. Bordure à interrupteur pouvant être montée sur une partie mobile, en particulier sur une porte, pour la protection de personnes et d'objets, comprenant au moins deux dispositifs de contacts électriques disposés le long d'un rail et une gaine élastique (4) pour protéger les dits dispositifs de l'encrassement, chaque dispositif de contact comprenant deux supports (7 ; 7') électriquement isolants et deux chevilles (6, 6') électriquément conductrices, caractérisée en ce qu'un élément élastique (8) est dévolu à chaque dispositif de contact, une extrémité de l'élément étant liée à un des supports (7 ; 7') tandis que l'autre extrémité de cet élément est reliée avec l'autre support (7' ; 7), en ce que l'élément élastique (8) est pré-tendu pour presser l'une contre l'autre les extrémités voisines des chevilles (6, 6'), en ce qu'au moins deux dites chevilles se faisant suite en direction longitudinale sont maintenues au moyen d'organes élastiques (3) relativement au rail (1), à distance de celui-ci et, à l'état non chargé, substantiellement parallèlement à celui-ci, et en ce que les organes (3) sont configurés de façon telle que, lors de l'action d'une force extérieure, les chevilles soient mues en direction du rail et se trouvent rabattables au moins autour d'un axe qui se développe perpendiculairement à la direction longitudinale du rail et substantiellement parallèlement au plan principal de celui-ci.

2. Bordure à interrupteur selon la revendication 1, caractérisée en ce que les dits organes (3) sont configurés de façon telle que, lors de l'action d'une force extérieure, les chevilles (6, 6') soient rabattables autour d'un axe s'étendant transversalement à la direction longitudinale du rail et substantiellement perpendiculairement au plan principal de celui-ci.

3. Bordure à interrupteur selon la revendication 1 ou la revendication 2, caractérisée en ce que l'élément élastique est un ressort hélicoïdal (8) pré-tendu à la traction, lequel entoure les portions d'extrémité des chevilles voisines (6, 6'), et en ce que lors d'un rabattage relatif de plus de 10° des chevilles par l'effet de forces extérieures, les spires du ressort-spiral (8) viennent en appui l'une contre l'autre du côté du plus petit rayon de la courbure du ressort hélicoïdal due au rabattage, de façon que, lors d'un rabattage plus poussé des chevilles, les surfaces frontales de celles-ci s'éloignent, de façon à interrompre forcément une voie de conduction électrique formée par les chevilles.

4. Bordure à interrupteur selon l'une des revendications précédentes, caractérisée en ce que l'organe élastique est un support filiforme en forme de U (17 ; 17'), en ce que ses extrémités de bras (30) sont reliées rigidement au rail (1) et en ce que la portion en forme de pont (20) reliant ses bras s'étend à travers une ouverture en forme de fente (21 ; 21') dans un des supports (7') ou dans une pièce de maintien (22) fixée contre la cheville.

5. Bordure à interrupteur selon la revendication 4, caractérisée en ce que l'ouverture en forme de fente (21) est établie dans un talon (24) de la pièce de maintien (22), et en ce que ce talon sert à limiter le mouvement de la cheville en direction du rail (1).

6. Bordure à interrupteur selon la revendication 4, caractérisée en ce que le support filiforme (17') présente dans un domaine médian une portion pliée (27) et en ce que la partie située entre cette portion pliée et le pont du support filiforme sert à la limitation du mouvement des chevilles dans la direction du rail (1).

7. Bordure à interrupteur selon l'une des revendications 1 à 3, caractérisée en ce que l'organe élastique est un autre ressort hélicoïdal ou une barre élastique caoutchouteuse.
